# EUROPÄISCHE PATENTSCHRIFT

(11) **EP 1 092 833 B1**
(45) Veröffentlichungstag und Bekanntmachung des Hinweises auf die Patenterteilung: **05.06.2002**
(21) Anmeldenummer: 99120243.3
(22) Anmeldetag: 11.10.1999
(51) Int. Cl.: E06B 9/86

(54) **Sicherungseinrichtung für einen Rolladen**
Security device for a roller shutter
Dispositif de sécurité pour volet roulant

(43) Veröffentlichungstag der Anmeldung: 18.04.2001
(73) Patentinhaber: Gust. Alberts GmbH & Co. KG, 58849 Herscheid (DE)
(72) Erfinder: Alberts, Dietrich, 58845 Herscheid (DE)
(74) Vertreter: Hassler, Werner, Dr.

(56) Entgegenhaltungen:
- DE-A- 3 012 845
- DE-A- 3 806 733
- DE-U- 29 901 664

## Beschreibung

Die Erfindung betrifft eine Sicherungseinrichtung für einen Rolladen aus ineinanderhängenden, lüftbaren Profilleisten, die in senkrechten Führungsschienen laufen, wobei zwei Sensoren in einem vertikalen Abstand an einer Führungsschiene angeordnet sind, wobei zwei Geber an Profilleisten etwa im Abstand der Sensoren angeordnet sind, wobei jedes Paar von Geber und Sensor einen berührungslos arbeitenden, mit einer Alarmschaltung zumsammenwirkenden Schalter bildet und wobei die Alarmschaltung dann anspricht, wenn beide Geber gleichzeitig aus dem Schaltbereich des zugehörigen Sensors herausbewegt werden.

Anwendungsgebiet der Erfindung sind Rolladen mit lüftbaren Profilleisten, wobei die Rolladenprofile aus Holz, Kunststoff, Metall, insbesondere Aluminum sein können. Die Rolladen können motorgetrieben oder handgetrieben sein.

Eine Sicherungseinrichtung der gattungsgemäßen Art ist aus der DE 30 12 845 A 1 bekannt, bei der berührungslos arbeitende Sensoren im Bereich der Führungsschiene angeordnet sind. Im Abstand der Sensoren sind auf Profilleisten Geber angeordnet. Wenn bei befugtem Hochziehen des Rolladens die Profilleisten auf Lüftung stehen und der Abstand der Geber somit größer ist, werden die Sensoren nicht gleichzeitig erregt. Somit wird kein Alarm ausgelöst. Bei unbefugtem Hochschieben des Rolladens stehen die Profilleisten auf Block und beide Sensoren werden etwa gleichzeitig erregt. Dadurch wird ein Alarm ausgelöst. Für die Alarmbereitschaft muß der Rolladen völlig herabgelassen sein. Bei Stellung auf Lüftung wird die Alarmbereitschaft aufgehoben.

Aufgabe der Erfindung ist die Bereitstellung einer Sicherungseinrichtung, die auch in der Lüftungsstellung des Rolladens selbsttätig ein unbefugtes Hochschieben von einem befugten Öffnen unterscheidet.

Diese Aufgabe wird nach der Erfindung dadurch gelöst, daß ein Gehäuse beide Sensoren, eine Auslösestufe, die Alarmschaltung, eine Energieversorgung und einen Schallgeber enthält, daß sich beide Geber bei herabgelassenem Rolladen unterhalb des Gehäuses befinden und daß beim Herablassen des Rolladens die Auslösestufe durch aufeinanderfolgendes Wirksamwerden der Geber eingeschaltet und beim Hochziehen entsprechend ausgeschaltet wird.

Die Erfindung unterscheidet sich insofern vom Stand der Technik, als die Alarmschaltung auf das unbefugte Hochschieben des Rolladens unter Alarmauslösung anspricht und ein ordnungsgemäßes Hochziehen davon unterscheidet. Beim Herablassen des Rolladens erfolgt die Einschaltung der Alarmschaltung, beim Hochziehen des Rolladens die Ausschaltung. Der Rolladen kann auf Lüftung gestellt werden, solange sich beide Geber unterhalb des Gehäuses befinden oder nur ein Geber in den Bereich des Gehäuses gelangt. Bei unbefigutem Hochschieben ist der Abstand der Geber geändert, so daß ein Alarmzustand erkannt und ausgelöst wird.

Eine problemlose und empfindliche Sicherung wird dadurch erreicht, daß die Sensoren magnetisch beeinflußbare Schaltelemente oder Schaltkontakte sind und daß die Geber Magnete sind. Die Kontakte können auf ein statisches Magnetfeld oder auf eine elektromagnetische Beeinflussung ansprechen.

In anderer Weise ist vorgesehen, daß die Sensoren und die Geber optische Schaltelemente sind. In diesem Fall kann man auch Profilleisten aus Metallen mit ferromagnetischen Eigenschaften verwenden.

Bei befugtem Hochziehen des Rolladens wird eine Alarmauslösung dadurch vermieden, daß eine Alarmauslösung unterbleibt, wenn der obere Geber aus dem Wirkungsbereich des zugehörigen Sensors bewegt wird.

Eine automatische Einschaltung der Sicherungseinrichtung beim Herablassen des Rolladens wird dadurch erreicht, daß beim Herablassen des Rolladens die Auslösestufe durch aufeinanderfolgendes Wirksamwerden der Geber eingeschaltet wird.

Eine Anpassung an den Lüftungsweg wird dadurrch erzielt, daß der Abstand der Geber unterhalb des Gehäuses dem Lüftungsweg entspricht.

Ein wartungsfreier Dauerbetrieb wird dadurch gewährleistet, daß ein Fach des Gehäuses austauschbar eine Batterie aufnimmt.

Eine Speicherung der Einstelldaten und eine periodische Anpassung wird dadurch erreicht, daß die Auslösestufe mit einem EEPROM zur Speicherung von Betriebsdaten verbunden ist.

Ein Ausführungsbeispiel der Erfindung wird anhand der Zeichnung erläutert, in der darstellen:
Fig. 1 eine schematische Gesamtansicht eines geschlossenen Rolladens mit Sicherungseinrichtung,
Fig. 2 einen Ausschnitt des Rolladens während des Hochziehens,
Fig. 3 einen Ausschnitt des Rolladens während des Hochschiebens und
Fig. 4 ein Blockschaltbild der Alarmschaltung.

Fig. 1 zeigt schematisch einen Fensterrahmen 1 mit einem Rolladenkasten 2, in dem auf einer Wikkelwelle 3 mit einem elektrischen oder mechanischen Antrieb 4 ein Rollandenpanzer aus Profilleisten 5 aufwickelbar ist. Die Profilleisten 5 sind in vertikalen Führungsschienen 6, 7 des Fensterrahmens 1 oder Fenstergewändes geführt. Die Profilleisten sind aus Holz, Kunststoff oder Metall, insbesondere Aluminium.

Auf einem Fensterrahmen anliegend und an der rechten Führungsschiene 6 ist in beliebiger Höhe ein schmales Gehäuse 8 angeordnet. Das Gehäuse 8 enthält nach dem Blockschaltbild der Fig. 4 zwei Sensoren 9, 10, eine Auslösestufe 11, eine Alarmschaltung 12, eine Energieversorgung 16 in Form einer Batterie, die in einem Fach des Gehäuses 8 austauschbar angeordnet ist, und einen nicht dargestellten Schallgeber für einen akustischen Alarm. Alle diese Teile sind in das schmale Gehäuse 8 eingebaut und darin geschützt eingeschlossen. Das Gehäuse 8 ist durch eine Klebefolie und/oder durch Schraubverbindungen an dem Fensterrahmen befestigt. Zugänglich ist nur das durch einen Schieber abgeschlossene Fach für die Batterie, wobei der Schieber durch eine Schraubverbindung gesichert sein kann. Diese Schraubverbindung kann auch zur zusätzlichen Befestigung des Gehäuses dienen.

Dem Gehäuse 8 gegenüberstehend sind auf Profilleisten 51, 52 zwei Geber 13, 14 im Abstand der Sensoren 9, 10 angeordnet und auf dieselben ausgerichtet. Bei herabgelassenem Rolladenpanzer befinden sich die Geber 13, 14 nach Fig. 1 unterhalb des Gehäuses 8 in einem Abstand, der dem Lüftungsweg des Rolladens entspricht. Das Batteriefach ist zugänglich. Die Geber 13, 14 werden mittels einer Schablone in dem richtigen Abstand auf die Profilleisten aufgeklebt.

Nach dem Einbau der Sicherungseinrichtung in der beschriebenen Weise arbeitet dieselbe selbsttätig und vollautomatisch. Beim Herablassen des Rolladenpanzers sind die Profilleisten jeweils um das Maß der Lüftungsschlitze voneinander getrennt. Zunächst erregt der Geber 14 den Sensor 10, vergleiche Fig. 2. Bei weiterem Herablassen des Rolladens wird der Geber 13 auf den Sensor 9 wirksam und erregt denselben. Diese aufeinanderfolgende Errregung der Sensoren 10 und 9 wird in der Auslösestufe 11 erfaßt und bewirkt die Einschaltung die Auslöseschaltung in Bereitschaftstellung.

Innerhalb des durch den Abstand der Geber unterhalb des Gehäuses gegebenen Intervalls kann der Rolladen auch in Bereitschaftstellung der Auslöseschaltung bewegt und auf Lüftung gestellt werden. Eine Alarmgabe erfolgt nicht. Ein Geber 13 kann sich in den Bereich des Gehäuses 8 bewegen.

Bei ordnungsgemäßem Hochziehen des Rolladenpanzers nach Fig. 2 werden die Profilleisten gelüftet, und die Geber 13 und 14 bewegen sich zeitversetzt durch die Schaltbereiche der Sensoren 9 und 10. Bei Erkennung dieser Signalfolge in der Auslösestufe 11 bleibt die Alarmschaltung 12 unwirksam. Die Auslösestufe 11 wird wieder in den Ausschaltzustand versetzt.

Bei unbefugtem Hochschieben des Rolladenpanzers mit einem Einbruchwerkzeug oder dergleichen bleiben die Profilleisten gemäß Fig. 3 auf Block und werden als Paket hochgeschoben, so daß der Abstand der Geber 13 und 14 gleich bleibt und dem Abstand der Sensoren 9 und 10 entspricht. Infolgedessen beeinflussen beide Geber 13, 14 gleichzeitig den Schaltbereich der jeweiligen Sensoren 9, 10 und schalten dieselben um. Die gleichzeitigen Schaltsignale der Sensoren 9, 10 werden in der Auslösestufe 11 als Alarmzustand erkannt. Dieses führt zu einem Ausgangssignal, das die Alarmschaltung 12 erregt, so daß ein Alarm ausgelöst wird. Normalerweise ist dies ein akusatischer Alarm.

## Patentansprüche

1. Sicherungseinrichtung für einen Rolladen aus ineinanderhängenden, lüftbaren Profilleisten (5, 51, 52), die in senkrechten Führungsschienen (6, 7) laufen, wobei zwei Sensoren (9, 10) in einem vertikalen Abstand an einer Führungsschiene (6) angeordnet sind, wobei zwei Geber (13, 14) an Profilleisten etwa im Abstand der Sensoren (9, 10) angeordnet sind, wobei jedes Paar (13, 9 und 14, 10) von Geber und Sensor einen berührungslos arbeitenden, mit einer Alarmschaltung (12) zumsammenwirkenden Schalter bildet und wobei die Alarmschaltung (12) dann anspricht, wenn beide Geber gleichzeitig aus dem Schaltbereich des zugehörigen Sensors herausbewegt werden, **dadurch gekennzeichnet, daß** ein Gehäuse (8) beide Sensoren (9, 10), eine Auslösestufe (11), die Alarmschaltung (12), eine Energieversorgung (16) und einen Schallgeber enthält, daß sich beide Geber (13, 14) bei herabgelassenem Rolladen unterhalb des Gehäuses (8) befinden und daß beim Herablassen des Rolladens die Auslösestufe (11) durch aufeinanderfolgendes Wirksamwerden der Geber (14, 13) eingeschaltet und beim Hochziehen entsprechend ausgeschaltet wird.

2. Sicherungseinrichtung nach Anspruch 1, **dadurch gekennzeichnet, daß** die Sensoren (9, 10) magnetisch beeinflußbare Schaltelemente oder Schaltkontakte sind und daß die Geber (13, 14) Magnete sind.

3. Sicherungseinrichtung nach Anspruch 1, **dadurch gekennzeichnet, daß** die Sensoren und die Geber optische Schaltelemente sind.

4. Sicherungseinrichtung nach einem der Ansprüche 1 bis 3, **dadurrch gekennzeichnet, daß** der Abstand der Geber (13, 14) unterhalb des Gehäuses (8) dem Lüftungsweg entspricht.

5. Sicherungseinrichtung nach einem der Ansprüche 1 bis 4, **dadurch gekennzeichnet, daß** ein Fach des Gehäuses austauschbar eine Batterie aufnimmt.

6. Sicherungseinrichtung nach einem der Ansprüche 1 bis 5, **dadurch gekennzeichnet, daß** die Auslösestufe mit einem EEPROM zur Speicherung von Betriebsdaten verbunden ist.

## Claims

1. Security device for a roller shutter comprising interlocking profile strips (5, 51, 52) which can be ventilated and run in vertical guide rails (6, 7), two sensors (9, 10) being arranged with a vertical spacing on a guide rail (6), two transmitters (13, 14) being arranged on profile strips approximately at the spacing of the sensors (9, 10), each pair (13, 9 and 14, 10) of transmitter and sensor forming a switch which operates without contact and interacts with an alarm circuit (12), and the alarm circuit (12) responding when both transmitters are moved simultaneously out of the switching range of the associated sensor, **characterized in that** a housing (8) contains both sensors (9, 10), a trigger stage (11), the alarm circuit (12), a power supply (16) and a sound generator, **in that** both transmitters (13, 14) are located underneath the housing (8) when the roller shutter is let down, and **in that** when the roller shutter is let down, the trigger stage (11) is switched on by the transmitters (14, 13) successively becoming effective, and is switched off appropriately when the roller shutter is pulled up.

2. Security device according to Claim 1, **characterized in that** the sensors (9, 10) are switching elements or switching contacts which can be influenced magnetically, and **in that** the transmitters (13, 14) are magnets.

3. Security device according to Claim 1, **characterized in that** the sensors and the transmitters are optical switching elements.

4. Security device according to one of Claims 1 to 3, **characterized in that** the spacing of the transmitters (13, 14) underneath the housing (8) correspond to the ventilation travel.

5. Security device according to one of Claims 1 to 4, **characterized in that** one compartment of the housing accommodates a battery such that it can be replaced.

6. Security device according to one of Claims 1 to 5, **characterized in that** the trigger stage is connected to an EEPROM for storing operating data.

## Revendications

1. Dispositif de sécurité pour un volet roulant constitué de lattes profilées permettant l'aération (5, 51, 52), accrochées les unes dans les autres, qui coulissent dans des rails de guidage verticaux (6, 7), deux capteurs (9, 10) étant disposés sur un rail de guidage (6) avec un écartement vertical, deux actionneurs (13, 14) étant disposés sur des lattes profilées avec approximativement l'écartement vertical des capteurs (9, 10), chaque paire d'actionneurs et de capteurs (13, 9 et 14, 10) formant un commutateur fonctionnant sans contact, agissant de concert avec un circuit d'alarme (12) et le circuit d'alarme (12) réagissant lorsque les deux actionneurs sont simultanément déplacés hors de la zone de commutation du capteur correspondant, **caractérisé en ce qu'**un boîtier (8) contient les deux capteurs (9, 10), un étage de déclenchement (11), le circuit d'alarme (12), une alimentation d'énergie (16) et un générateur sonore, **en ce que** les deux actionneurs (13, 14) se trouvent au-dessous du boîtier (8) lorsque le volet roulant est descendu et **en ce que** l'étage de déclenchement (11) est activé par l'activation successive des actionneurs (13, 14) lorsqu'on descend le volet roulant et est désactivé lors d'une levée correspondante.

2. Dispositif de sécurité selon la revendication 1, **caractérisé en ce que** les capteurs (9, 10) sont des éléments de commutation ou des contacts de commutation sensibles au magnétisme et que les actionneurs (13, 14) sont des aimants.

3. Dispositif de sécurité selon la revendication 1, **caractérisé en ce que** les capteurs et les actionneurs sont des éléments de commutation optiques.

4. Dispositif de sécurité selon l'une des revendications 1 à 3, **caractérisé en ce que** l'écartement des actionneurs (13, 14) au-dessous du boîtier (8) correspond à l'ouverture d'aération.

5. Dispositif de sécurité selon l'une des revendications 1 à 4, **caractérisé en ce qu'**un compartiment du boîtier reçoit une pile pouvant être remplacée.

6. Dispositif de sécurité selon l'une des revendications 1 à 5, **caractérisé en ce que** l'étage de déclenchement est relié à une EEPROM pour mémoriser les données de fonctionnement.
